# EUROPÄISCHE PATENTSCHRIFT

(11) **EP 1 709 668 B1**
(45) Veröffentlichungstag und Bekanntmachung des Hinweises auf die Patenterteilung: **10.09.2008**
(21) Anmeldenummer: 04762554.6
(22) Anmeldetag: 30.07.2004
(51) Int. Cl.: H01J 61/54, H01J 61/067

(54) **NIEDERDRUCKENTLADUNGSLAMPE**
LOW-PRESSURE DISCHARGE LAMP
LAMPE A DECHARGE BASSE PRESSION

(30) Priorität: 29.01.2004 DE 102004004655
(43) Veröffentlichungstag der Anmeldung: 11.10.2006
(73) Patentinhaber: Patent-Treuhand-Gesellschaft für elektrische Glühlampen mbH, 81543 München (DE)
(72) Erfinder: HILSCHER, Achim, 86316 Friedberg-Stätzling (DE); NOLL, Thomas, 85110 Kipfenberg (DE); LIEDER, Gerd, H., 85293 Reichertshausen (DE); GARNER, Richard, Arlington, MA 02476 (US); PANKRATZ, Klaus, 89343 Freihalden (DE); MALIK, Viktor, 86420 Diedorf (DE)
(74) Vertreter: Raiser, Franz
(86) Internationale Anmeldenummer: PCT/DE2004/001709
(87) Internationale Veröffentlichungsnummer: WO 2005/074007

(56) Entgegenhaltungen:
- EP-A- 0 777 261
- EP-A- 1 341 207
- WO-A-20/04068532
- US-A- 2 272 486
- US-A- 2 306 925
- US-A- 2 312 246
- PATENT ABSTRACTS OF JAPAN Bd. 1997, Nr. 03, 31. März 1997 (1997-03-31) -& JP 08 298096 A (MATSUSHITA ELECTRIC WORKS LTD), 12. November 1996 (1996-11-12)
- PATENT ABSTRACTS OF JAPAN Bd. 012, Nr. 189 (E-616), 2. Juni 1988 (1988-06-02) -& JP 62 291855 A (MATSUSHITA ELECTRONICS CORP), 18. Dezember 1987 (1987-12-18)
- PATENT ABSTRACTS OF JAPAN Bd. 014, Nr. 273 (E-0940), 13. Juni 1990 (1990-06-13) & JP 02 086041 A (TOSHIBA LIGHTING & TECHNOL CORP), 27. März 1990 (1990-03-27)

## Beschreibung

### Technisches Gebiet

Die Erfindung betrifft eine Niederdruckentladungslampe mit einem im wesentlichen rohrförmigen und an den Enden gasdicht verschlossenen Entladungsgefäß aus Glas, einer Füllung aus einem Edelgasgemisch und eventuell Quecksilber sowie eventuell einer Leuchtstoffbeschichtung auf der Innenwand des Entladungsgefäßes, wobei in die beiden Enden des Entladungsgefäßes jeweils zwei Stromzuführungen gasdicht eingeschmolzenen sind, die im wesentlichen parallel zur Längsachse des Entladungsgefäßes in diesem Abschnitt verlaufen und an deren innerem Ende eine im wesentlichen quer zur Längsachse des Entladungsgefäßes verlaufende Wendelelektrode befestigt ist.

### Stand der Technik

Der Kaltstartbetrieb von Niederdruckentladungslampen, d.h. Betriebsgeräte für Niederdruckentladungslampen, die beim Start der Lampe keine Vorheizung der Elektroden bereitstellen, bekommt mehr und mehr an Bedeutung. Der Vorteil dieses Betriebes ist, dass sofort nach dem Verbinden mit dem Stromnetz eine Lichtabgabe durch die Lampe erfolgt. Gleichzeitig sind die Vorschaltgeräte für diese Lampen kostengünstiger herstellbar, da auf den Schaltungsteil für die Vorheizung verzichtet werden kann.

Bei einem Kaltstart einer Niederdruckentladungslampe ohne Elektrodenvorheizung startet die Lampe bei Anschluss an das Stromnetz zuerst mit einer Glimmentladung. Diese Glimmentladung mit einem Strom im Bereich von einigen mA geht nach ca. 20 bis 100 ms, d.h. nach dem Aufheizen der Elektroden in die Bogenentladung über. Beim Übergang von der Glimmentladung zur Bogenentladung setzt nun der Bogen am Übergang vom nicht mit Elektrodenmaterial bepasteten Teil zum bepasteten Teil der Elektrode an, da der bepastete Teil der Elektrode noch kalt und somit nicht leitfähig ist. Durch den Ansatz des Bogens immer an derselben Stelle der Wendelelektrode bei jedem Einschaltet der Lampe kommt es dort zu einem Absputtern von Elektrodenmaterial und so zu einem gegenüber der vorgeheizten Elektrode vorzeitigen Bruch der Elektrode. Selbst wenn die Wendelelektrode vollständig bis zu den stromführenden Stromzuführungen mit Emittermaterial bepastet ist, so weist sie doch herstellungsbedingt immer Stellen auf, an denen die Wendel nur sehr mangelhaft bis gar nicht bepastet ist. Die Bogenentladung wird dann immer an einem dieser Punkte ansetzen und so zu einem Bruch der Elektrode an dieser Stelle aufgrund des abgesputterten Elektrodenmaterials führen.

Die Patentschrift US 2,306,925 offenbart als Elektrodenwendeln ausgebildete Kathoden für eine NiederdruckentJadungslampe und ihnen zugeordnete Hilfsanoden.

Die Patentschrift US 2,312,246 beschreibt eine Entladungslampe mit zwei Elektrodenwendeln und den Elektrodenwendeln zugeordneten Hilfselektroden.

Die Offenlegungsschrift JP 62-291855 offenbart eine Leuchtstofflampe mit zwei Elektrodenwendeln. Jeder Elektrodenwendel sind zwei Hilfsanoden zugeordnet, die an den Stromzuführungen der jeweiligen Elektrodenwendel fixiert sind.

Die Offenlegungsschrift JP 02-086041 offenbart eine Niederdruckentladungslampe mit zwei Elektrodenwendeln, deren Stromzuführungen jeweils einwärts gebogen sind.

Die Offenlegungsschrift EP 1 341 207 A2 offenbart eine Leuchtstofflampe mit zwei Elektrodenwendeln, die als Tripelwendeln ausgebildet sind.

Die Offenlegungsschrift JP 08-298096 offenbart eine Elektrodenwendel für eine Niederdruckentladungslampe und eine in Serie zur Elektrodenwendel geschaltete Hilfselektrode.

### Darstellung der Erfindung

Die Aufgabe der vorliegenden Erfindung ist es, eine Niederdruckentladungslampe zu schaffen, die bei Kaltstartbetrieb eine gegenüber den bisher bekannten Niederdruckentladungslampen höhere Schaltfestigkeit und damit verlängerte mittlere Lebensdauer besitzt.

Diese Aufgabe wird bei einer Niederdruckentladungslampe mit einem im wesentlichen rohrförmigen und an den Enden gasdicht verschlossenen Entladungsgefäß aus Glas, einer Füllung aus einem Edelgasgemisch und eventuell Quecksilber sowie eventuell einer Leuchtstoffbeschichtung auf der Innenwand des Entladungsgefäßes, wobei in die beiden Enden des Entladungsgefäßes jeweils zwei Stromzuführungen gasdicht eingeschmolzenen sind, die im wesentlichen parallel zur Längsachse des Entladungsgefäßes in diesem Abschnitt verlaufen und an deren innerem Ende eine im wesentlichen quer zur Längsachse des Entladungsgefäßes verlaufende Wendelelektrode befestigt ist, dadurch gelöst, dass zur Erhöhung der Schaltfestigkeit der Lampe bei Kaltstartbetrieb zumindest eine weitere Elektrode aus einem leitfähigen Material im Bereich zwischen der Wendelelektrode und dem anschließenden Ende des Entladungsgefäßes angeordnet ist, wobei ein Ende dieser weiteren Elektrode mit einer der beiden Stromzuführungen elektrisch verbunden ist und das freie Ende der weiteren Elektrode in Richtung der Wendelelektrode abgebogen ist.

Diese zusätzliche Elektrode dient als Opferelektrode, denn hierbei handelt es sich um eine Elektrode, die der Bogenentladung zum Ansetzen des Bogens beim Einsetzen der Bogenentladung angeboten wird, wobei es unerheblich ist, ob dabei Material dieser Elektrode abgesputtert wird. Die Bogenentladung setzt zuerst an dieser Opferelektrode an und springt dann, wenn sich das Emittermaterial auf der Wendelelektrode durch lonenbeschuss soweit aufgeheizt hat, dass sie heiß genug ist für die thermische Emission von Elektronen, auf die Wendelelektrode über.

Da die Wendelelektrode auch bei Verwendung einer weiteren als Opferelektrode dienenden Elektrode auf die benötigte Betriebstemperatur von ca. 900 bis 1500 K aufgeheizt werden muss und dies mit hinreichender Geschwindigkeit nur durch lonenbeschuss zu erreichen ist, darf der lonenbeschuss an der Wendelektrode nicht vollständig unterbunden werden. Um andererseits das Sputtern von Elektrodenmaterial von der Wendelelektrode klein zu halten, muss die weitere Elektrode geometrisch relativ zu Wendelelektrode so angebracht sein, das die Plasmadichte an der Wendelelektrode gegenüber dem Fall ohne zusätzliche Elektrode wesentlich, d.h. um einen Faktor von ca. 100 abgesenkt ist. Um dieses zu erreichen, ist die weitere Elektrode vorteilhaft so angebracht, dass sie bei senkrechtem Blick auf die von den zwei Stromzuführungen und der Wendelelektrode gebildete Ebene größtenteils zwischen den zwei Stromzuführungen liegt.

Die Potentialdifferenz zwischen dem Plasma an der Wendelektrode V_{NE} und an der weiteren Opferelektrode V_{SE} ist $Δ ⁢ {V}_{P} = {V}_{NE} - {V}_{SE} ∼ {T}_{e} ln \left(\frac{{n}_{P , NE}}{{n}_{P , SE}}\right)$ wobei Tₑ die Elektronentemperatur, n_{P,NE} die Plasmadichte am Ort der Wendelelektrode und n_{P,SE} die Plasmadichte am Ort der weiteren Elektrode ist. Somit ist die Energie der Ionen, die auf die Wendelelektrode und die weitere Elektrode auftrifft, etwa gleich groß; jedoch trifft durch die geringe Plasmadichte n_{P,NE} am Ort der Wendelelektrode ein verringerter Ionenstrom an der Wendelelektrode auf, was die Sputterrate reduziert und damit die Lebensdauer der Wendelektrode beim Kaltstart verlängert.

Um das Ansetzen der Bogenentladung an der weiteren Elektrode zu erleichtern, weist das leitfähige Material der Elektrode einen hohen Koeffizienten für die Sekundärelektronenemission auf. Untersuchungen mit unterschiedlichen Materialien zeigten, dass insbesondere Nickel und/oder Ruthenium aber auch Wolfram hierfür geeignet sind. Dagegen erwies sich Molybdän, das aufgrund seines hohen Sekundärelektronenemissionskoeffizienten ebenfalls sehr gut geeignet sein sollte, als nicht geeignet, was bis jetzt nicht verstanden wird.

Weitere Untersuchungen zeigten dass die Schaltfestigkeit der Lampe bei Kaltstartbetrieb mit abnehmendem Durchmesser der weiteren Elektrode zunimmt. Die Elektrode muss dabei jedoch noch einen so großen Durchmesser besitzen, das sie über die Lebensdauer der Lampe eine ausreichende Stabilität behält. Aus diesem Grund besteht die weitere Elektrode vorteilhaft aus einem Draht mit einem Drahtdurchmesser zwischen 50 und 150 µm.

Für eine gute Sekundärelektronenemission sollte die weitere Elektrode möglichst nahe der Wendelelektrode angeordnet ist. Hierzu bietet sich insbesondere an, dass sich die weitere Elektrode im wesentlichen parallel zur Achse der Wendelelektrode von der Stromzuführung, mit der sie elektrisch verbunden ist, in Richtung der anderen Stromzuführung erstreckt. Besonders vorteilhafte Ergebnisse in Bezug auf den Bogenansatz auf der weiteren Elektrode werden erhalten, wenn sich die Elektrode 40 bis 60 % des Abstandes zwischen den beiden Stromzuführungen in Richtung der anderen Stromzuführungen erstreckt. Da nach der Zündung der Lampe das elektrische Feld an der zusätzlichen Elektrode bevorzugt parallel zur Achse des Entladungsgefäßes verläuft ist, es vorteilhaft wenn ein Teil der zusätzlichen Elektrode in diese Richtung zeigt, um die Glimmentladung an der zusätzlichen Elektrode zu halten. Aus diesem Grund ist das freie Ende der weiteren Elektrode in Richtung der Wendelelektrode hin abgebogen.

Ein günstiger Abstand zwischen der Achse der Wendelelektrode und freiem Ende bzw. Spitze der zusätzlichen Elektrode hängt wesentlich vom Innendurchmesser des Entladungsgefäßes in diesem Bereich ab. Wenn die Glimmentladung an der zusätzlichen Elektrode ansetzt, bildet sich um diese Elektrode ein negatives Glimmlicht aus, das in der Größenordnung des halben Innendurchmessers des Entladungsgefäßes liegt. Direkt an der Oberfläche der weiteren Elektrode bildet sich der Kathodenfallraum aus. Im Anschluss an den Kathodenfallraum steigt die Plasmadichte im negativen Glimmlicht steil an, um nach einem Maximum deutlich abzufallen, bis das Niveau der positiven Säule am Ende des negativen Glimmlichts erreicht wird. Vorzugsweise besitzt daher das freie Ende der weiteren Elektrode (7, 8) einen Abstand von (0,2 - 1) × R_{Innenrohr} von der Wendelelektrode (5), wobei R_{Innenrohr} der innere Radius des Entladungsgefäßes in diesem Abschnitt des Entladungsgefäßes ist.

Vorteilhaft kann weiterhin die weitere Elektrode (7, 8) in Bezug auf die Achse der Wendelelektrode um einen Winkel von kleiner gleich 45° gedreht an der Stromzuführung befestigt sein. Dies begünstigt die Zündung der Glimmentladung an der Opferelektrode, da die anfängliche Elektronenlawine von der Elektrode zur Wand des Entladungsgefäßes verläuft. Je näher die Opferelektrode der Wand des Entladungsgefäßes kommt, desto wahrscheinlicher erfolgt die Zündung der Glimmentladung an der Opferelektrode.

Eine weitere Verbesserung der Schaltfestigkeit und damit der mittleren Lampenlebensdauer beim Kaltstartbetrieb wird erreicht, wenn die Lampe anstelle einer weiteren Elektrode als Opferelektrode zwei weitere Elektroden aufweist, wobei jeweils ein Ende jeder weiteren Elektrode mit einer der beiden Stromzuführungen derselben Wendelelektrode verbunden ist, so dass an jeder der beiden Stromzuführungen eine weitere Elektrode elektrisch angeschlossen ist.

### Kurze Beschreibung der Zeichnungen

Im Folgenden soll die Erfindung anhand des folgenden Ausführungsbeispiels näher erläutert werden.

### Bevorzugte Ausführung der Erfindung

Die Figur zeigt ein Ende einer erfindungsgemäßen kompakten Niederdruckentladungslampe mit einer Leistungsaufnahme von 21 W. Das mehrfach gewundene EnHadungsgefäß 1 setzt sich aus drei U-förmig gebogenen Entladungsgefäßteilen mit einem Rohraußendurchmesser von 12 mm zusammen, die durch Querverschmelzungen zu einem zusammenhängenden Entladungsweg verbunden sind. Die beiden Enden des Entladungsgefäßes sind durch eine Quetschung 2 gasdicht verschlossen. In jede dieser Quetschungen sind zwei Stromzuführungen 3, 4 aus Fe-Ni-Cr-Draht mit einem Drahtdurchmesser von 400 µm gasdicht eingeschmolzen, die an ihrem inneren Ende eine Wendelelektrode 5 aus doppelgewendeltem Wolframdraht tragen. Die beiden Stromzuführungen 3, 4 werden zusätzlich durch eine Glasperle 6 in der Mitte zwischen der Wendelelektrode 5 und der Quetschung 2, in die sie eingeschmolzen sind, gehalten.

Erfindungsgemäß sind bei dem hier gezeigten einen Ende des Entladungsgefäßes 1 zwischen der Glasperle 6 und der Wendelelektrode 5 an den beiden Stromzuführungen 3, 4 jeweils eine weitere Elektrode 7, 8 als Opferelektrode angebracht. Die beiden weiteren Elektroden 7, 8 bestehen aus Nickeldraht mit 125 µm Drahtdurchmesser. Sie verlaufen von den Stromzuführungen 3, 4 weg parallel zur Achse der Wendelelektrode 5 und sind an ihrem Ende im rechten Winkel zur Wendelelektrode 5 hin abgewinkelt. Zwischen den Spitzen der weiteren Elektroden 7, 8 und der Wendelelektrode 5 besteht ein Abstand von 1,25 mm. Die zur Wendelelektrode 5 parallelen Abschnitte der weiteren Elektroden 7, 8 weisen eine Länge von 3 mm auf; sie sind jeweils an der gegenüberliegenden Seite der jeweiligen Stromzuführung 3 bzw. 4 angeschweißt und berühren sich somit nicht.

Messungen zeigen, dass durch die Ausstattung der oben beschriebenen kompakten Niederdruckentladungslampe mit zwei weiteren Elektroden als Opferelektroden bei Kaltstartbetrieb gegenüber einer gleichen Lampe ohne diese weiteren Elektroden eine Erhöhung der mittleren Schaltzahl um 10000 Schaltungen, d.h. Netzverbindungen erreichbar ist.

## Patentansprüche

1. Niederdruckentladungslampe mit einem im wesentlichen rohrförmigen und an den Enden !gasdicht verschlossenen Entladungsgefäß (1) aus Glas, einer Füllung aus einem Edelgasgemisch und eventuell Quecksilber sowie eventuell einer Leuchtstoffbeschichtung auf der Innenwand des Entladungsgefäßes (1), wobei in die beiden Enden des Entladungsgefäßes (1) jeweils zwei Stromzuführungen (3. 4) gasdicht eingeschmolzenen sind, die im wesentlichen parallel zur Längsachse des Entladungsgefäßes (1) in diesem Abschnitt verlaufen und an deren innerem Ende eine im wesentlichen quer zur Längsachse des Entladungsgefäßes verlaufende Wendelelektrode (5) befestigt ist, wobei zur Erhöhung der Schaltfestigkeit der Lampe bei Kaltstartbetrieb zumindest eine weitere Elektrode (7, 8) aus einem leitfähigen Material im Bereich zwischen der Wendelelektrode (5) und dem anschließenden Ende des Entladungsgefäßes (1) angeordnet ist, und wobei ein Ende dieser weiteren Elektrode (7, 8) mit einer der beiden Stromzuführungen (3, 4) elektrisch verbunden ist, **dadurch gekennzeichnet, dass** das freie Ende der weiteren Elektrode (7, 8) in Richtung der Wendelelektrode (5) abgebogen ist.

2. Niederdruckentladungslampe nach Anspruch 1, **dadurch gekennzeichnet, dass** die weitere Elektrode (7, 8) bei senkrechtem Blick auf die von den zwei Stromzuführungen (3,4) und der Wendelelektrode (5) gebildete Ebene größtenteils zwischen den zwei Stromzuführungen (3, 4) liegt.

3. Niederdruckentladungslampe nach Anspruch 1, **dadurch gekennzeichnet, dass** das leitfähige Material der weiteren Elektrode (7, 8) einen hohen Koeffizienten für die Sekundärelektronenemission besitzt.

4. Niederdruckentladungslampe nach Anspruch 1, **dadurch gekennzeichnet, dass** das leitfähige Material der weiteren Elektrode (7, 8) Nickel und/oder Ruthenium ist.

5. Niederdruckentladungslampe nach Anspruch 1, **dadurch gekennzeichnet, dass** das leitfähige Material der weiteren Elektrode (7, 8) Wolfram ist.

6. Niederdruckentladungslampe nach Anspruch 1, **dadurch gekennzeichnet, dass** die weitere Elektrode (7, 8) aus einem Draht besteht.

7. Niederdruckentladungslampe nach Anspruch 6, **dadurch gekennzeichnet, dass** der Draht einen Drahtdurchmesser zwischen 50 und 150 µm besitzt.

8. Niederdruckentladungslampe nach Anspruch 1, **dadurch gekennzeichnet, dass** sich die weitere Elektrode (7, 8) im wesentlichen parallel zur Achse der Wendelelektrode (5) von der Stromzuführung (3, 4), mit der sie elektrisch verbunden ist, in Richtung der anderen Stromzuführung (3, 4) erstreckt.

9. Niederdruckentladungslampe nach Anspruch 8, **dadurch gekennzeichnet, dass** sich die weitere Elektrode (7, 8) von der Stromzuführung (3, 4), mit der sie elektrisch verbunden ist, 40 bis 60 % des Abstandes zwischen den beiden Stromzuführungen (3, 4) in Richtung der anderen Stromzuführung (3, 4) erstreckt.

10. Niederdruckentladungslampe nach Anspruch 1, **dadurch gekennzeichnet, dass** das freie Ende der weiteren Elektrode (7, 8) einen Abstand von (0,2 - 1) × R_{Innenrohr} von der Achse der Wendelelektrode (5) aufweist, wobei R_{Innenohr} der innere Radius des Entladungsgefäßes (1) in diesem Abschnitt des Entladungsgefäßes (1) ist.

11. Niederdruckentladungslampe nach Anspruch 1, **dadurch gekennzeichnet, dass** die weitere Elektrode (7, 8) in Bezug auf die Achse der Wendelelektrode um einen Winkel von kleiner gleich 45° gedreht an der Stromzuführung befestigt ist.

12. Niederdruckentladungslampe nach Anspruch 1, **dadurch gekennzeichnet, dass** die Lampe zwei weitere Elektroden (7, 8) besitzt, wobei jeweils ein Ende jeder weiteren Elektrode (7, 8) mit einer der beiden Stromzuführungen (3, 4) derselben Wendelelektrode (5) verbunden ist, so dass an jeder der beiden Stromzuführungen (3, 4) eine weitere Elektrode (7, 8) elektrisch angeschlossen ist.

## Claims

1. Low-pressure discharge lamp having an essentially tubular discharge vessel (1) which consists of glass and is sealed in a gas-tight manner at the ends, having a filling comprising a noble gas mixture and possibly mercury and possibly having a fluorescent coating on the inner wall of the discharge vessel (1), in each case two power supply lines (3, 4) being fused into the two ends of the discharge vessel (1) in a gas-tight manner and running essentially parallel to the longitudinal axis of the discharge vessel (1) in this section, a filament electrode (5), which runs essentially transversely with respect to the longitudinal axis of the discharge vessel, being fixed at the inner end of each of said two power supply lines (3, 4), in order to increase the switching strength of the lamp during coldstarting operation, at least one further electrode (7, 8) consisting of a conductive material being arranged in the region between the filament electrode (5) and the adjoining end of the discharge vessel (1), and one end of this further electrode (7, 8) being electrically connected to one of the two power supply lines (3, 4), **characterized in that** the free end of the further electrode (7, 8) is bent back in the direction of the filament electrode (5).

2. Low-pressure discharge lamp according to Claim 1, **characterized in that**, in a vertical view of the plane formed by the two power supply lines (3, 4) and the filament electrode (5), the further electrode (7, 8) lies largely between the two power supply lines (3, 4).

3. Low-pressure discharge lamp according to Claim 1, **characterized in that** the conductive material of the further electrode (7, 8) has a high coefficient for secondary electron emission.

4. Low-pressure discharge lamp according to Claim 1, **characterized in that** the conductive material of the further electrode (7, 8) is nickel and/or ruthenium.

5. Low-pressure discharge lamp according to Claim 1, **characterized in that** the conductive material of the further electrode (7, 8) is tungsten.

6. Low-pressure discharge lamp according to Claim 1, **characterized in that** the further electrode (7, 8) comprises a wire.

7. Low-pressure discharge lamp according to Claim 6, **characterized in that** the wire has a wire diameter of between 50 and 150 µm.

8. Low-pressure discharge lamp according to Claim 1, **characterized in that** the further electrode (7, 8) extends essentially parallel to the axis of the filament electrode (5) from the power supply line (3, 4) to which it is electrically connected in the direction of the other power supply line (3, 4).

9. Low-pressure discharge lamp according to Claim 8, **characterized in that** the further electrode (7, 8) extends from the power supply line (3, 4) to which it is electrically connected for 40 to 60% of the distance between the two power supply lines (3, 4) in the direction of other power supply line (3, 4).

10. Low-pressure discharge lamp according to Claim 1, **characterized in that** the free end of the further electrode (7, 8) has a distance of (0.2 - 1) x Rᵢₙₙₑᵣ tube from the axis of the filament electrode (5), Rᵢₙₙₑᵣ tube being the inner radius of the discharge vessel (1) in this section of the discharge vessel (1).

11. Low-pressure discharge lamp according to Claim 1, **characterized in that** the further electrode (7, 8) is fixed to the power supply line in a position in which it is rotated through an angle of less than or equal to 45° in relation to the axis of the filament electrode.

12. Low-pressure discharge lamp according to Claim 1, **characterized in that** the lamp has two further electrodes (7, 8), in each case one end of each further electrode (7, 8) being connected to one of the two power supply lines (3, 4) of the same filament electrode (5) such that a further electrode (7, 8) is electrically connected to each of the two power supply lines (3, 4).

## Revendications

1. Lampe à décharge basse pression, comprenant une enceinte ( 1 ) de décharge en verre sensiblement tubulaire et fermée d'une manière étanche au gaz aux extrémités, une atmosphère constituée d'un mélange de gaz rares et éventuellement de mercure ainsi qu'éventuellement un revêtement de substance luminescente sur la paroi intérieure de l'enceinte ( 1 ) de décharge, dans laquelle il est scellé d'une manière étanche au gaz dans les deux extrémités de l'enceinte ( 1 ) de décharge respectivement deux entrées ( 3, 4 ) de courant qui, dans ce tronçon, s'étendent sensiblement parallèlement à l'axe longitudinal de l'enceinte ( 1 ) de décharge et à l'extrémité intérieure desquelles est fixée une électrode ( 5 ) filamentaire s'étendant sensiblement transversalement à l'axe longitudinal de l'enceinte de décharge, dans laquelle, pour augmenter la résistance à la commutation de la lampe lors d'un fonctionnement d'amorçage à froid, il est disposé au moins une électrode ( 7, 8 ) supplémentaire en un matériau conducteur dans la partie comprise entre l'électrode ( 5 ) filamentaire et l'extrémité s'y raccordant de l'enceinte ( 1 ) de décharge et dans laquelle une extrémité de cette électrode ( 7, 8 ) supplémentaire est reliée électriquement à l'une des deux entrées ( 3, 4 ) de courant, **caractérisée en ce que** l'extrémité libre de l'électrode ( 7, 8 ) supplémentaire est coudée en direction de l'électrode ( 5 ) filamentaire.

2. Lampe à décharge basse pression suivant la revendication 1, **caractérisée en ce que** l'électrode ( 7, 8 ) supplémentaire se trouve, lorsque l'on regarde verticalement, sur le plan formé par les deux entrées ( 3, 4 ) de courant et l'électrode ( 5 ) filamentaire, pour la plus grande partie, entre les deux entrées ( 3, 4 ) de courant.

3. Lampe à décharge basse pression suivant la revendication 1, **caractérisée en ce que** le matériau conducteur de l'électrode ( 7, 8 ) supplémentaire a un grand coefficient d'émission d'électrons secondaire.

4. Lampe à décharge basse pression suivant la revendication 1, **caractérisée en ce que** le matériau conducteur de l'électrode ( 7, 8 ) supplémentaire est du nickel et/ou du ruthénium.

5. Lampe à décharge basse pression suivant la revendication 1, **caractérisée en ce que** le matériau conducteur de l'électrode ( 7, 8 ) supplémentaire est du tungstène.

6. Lampe à décharge basse pression suivant la revendication 1, **caractérisée en ce que** l'électrode ( 7, 8 ) supplémentaire est constituée d'un fil métallique.

7. Lampe à décharge basse pression suivant la revendication 6, **caractérisée en ce que** le fil a un diamètre compris entre 50 et 150 µm.

8. Lampe à décharge basse pression suivant la revendication 1, **caractérisée en ce que** l'électrode ( 7, 8 ) supplémentaire s'étend sensiblement parallèlement à l'axe de l'électrode ( 5 ) filamentaire de l'entrée ( 3, 4 ) de courant à laquelle elle est reliée électriquement en direction de l'autre entrée ( 3, 4 ) de courant.

9. Lampe à décharge basse pression suivant la revendication 8, **caractérisée en ce que** l'électrode ( 7, 8 ) supplémentaire s'étend de l'entrée ( 3, 4 ) de courant, à laquelle elle est reliée électriquement en direction de l'autre entrée ( 3, 4 ) de courant sur 40 à 60 % de la distance entre les deux entrées ( 3, 4 ) de courant.

10. Lampe à décharge basse pression suivant la revendication 1, **caractérisée en ce que** l'extrémité libre de l'électrode ( 7, 8 ) supplémentaire est à une distance de ( 0,2 à 1 ) X R_{Innenrohr} de l'axe de l'électrode ( 5 ) filamentaire, R_{Innenrohr} étant le rayon intérieur de l'enceinte ( 1 ) de décharge dans cette partie de l'enceinte ( 1 ) de décharge.

11. Lampe à décharge basse pression suivant la revendication 1, **caractérisée en ce que** l'électrode ( 7, 8 ) supplémentaire est fixée par rapport à l'axe de l'électrode filamentaire en étant tournée sur l'entrée de courant d'un angle inférieur ou égal à 45°.

12. Lampe à décharge basse pression suivant la revendication 1, **caractérisée en ce que** la lampe a deux électrodes ( 7, 8 ) supplémentaires, respectivement une extrémité de chaque électrode ( 7, 8 ) supplémentaire étant reliée à l'une des deux entrées ( 3, 4 ) de courant de la même électrode ( 5 ) filamentaire, de sorte qu'une électrode ( 7, 8 ) supplémentaire est raccordée électriquement à chacune des deux entrées ( 3, 4 ) de courant.
